# FASCICULE DE BREVET EUROPEEN

(11) **EP 0 497 719 B1**
(45) Date de publication et mention de la délivrance du brevet: **02.11.1995**
(21) Numéro de dépôt: 92440004.7
(22) Date de dépôt: 17.01.1992
(51) Int. Cl.: E05D 15/32

(54) **Ferrure d'articulation pour porte, fenêtre ou analogue dont l'ouvrant vient à pivoter vers l'extérieur et autour d'un axe vertical par rapport à un cadre dormant**
Flügelgelenkband für eine Tür, ein Fenster oder dergleichen von dem der Flügel nach aussen und um eine senkrechte Achse schwenkt gegenüber einem Fensterrahmen
Articulated fitting for a door, a window or the like of which the wing pivots externally about a vertical axis in relation to a fixed frame

(30) Priorité: 01.02.1991 FR 9101297
(43) Date de publication de la demande: 05.08.1992
(73) Titulaire: FERCO INTERNATIONAL Usine de Ferrures de Bâtiment Société à responsabilité limitée, F-57400 Sarrebourg (FR)
(72) Inventeur: Prevot, Gérard, F-57430 Willerwald (FR)
(74) Mandataire: Rhein, Alain

(56) Documents cités:
- EP-A- 0 364 698
- GB-A- 2 165 883
- GB-A- 2 216 594

## Description

L'invention concerne une ferrure d'articulation pour porte, fenêtre ou analogue dont l'ouvrant pivote vers l'extérieur par rapport à un cadre dormant, ceci autour d'un axe d'articulation vertical, conforme au préambule de la revendication 1. Le préambule de la revendication est connu du document EP-A-0 364 698.

On connaît déjà, du même document, une ferrure d'articulation pour porte, fenêtre ou analogue qui présente la particularité de comporter ses éléments disposés en feuillure. En fait, selon un mode de réalisation décrit dans ce document EP-A-0.364.698, la ferrure d'articulation est munie d'un bras de compas principal et d'un bras de compas secondaire, comportant l'une de leurs extrémités montée articulée sur une platine support fixée sur la traverse inférieure du cadre dormant. L'autre extrémité de ce bras de compas principal et du bras de compas secondaire est, par ailleurs, montée articulée sur une platine support rapportée sur la traverse inférieure de l'ouvrant.

L'on observe, en outre, que l'articulation reliant le bras de compas secondaire sur l'ouvrant se situe au plus près du montant arrière de ce dernier.

Ainsi, partant de la position de fermeture de la porte, fenêtre ou analogue, la commande d'ouverture de cette dernière conduit à un mouvement combiné de l'ouvrant, à savoir une rotation de celui-ci autour d'un axe vertical se situant à hauteur de son montant arrière et une projection de ce dernier en dehors du cadre dormant issue de la rotation du bras de compas secondaire autour de l'articulation le reliant à la platine support fixée audit cadre dormant.

Cette projection de l'ouvrant en dehors du cadre dormant trouve son intérêt, plus particulièrement, dans le cas où la feuillure dudit ouvrant est à recouvrement partiel du cadre dormant, c'est-à-dire que cet ouvrant comporte un rebord périphérique venant en applique, en position de fermeture de la fenêtre, porte ou analogue, sur la face interne ou externe du cadre dormant.

En raison de leurs caractéristiques techniques, et plus particulièrement du fait qu'elles ont pour obligation de projeter, à l'extérieur, le montant arrière de l'ouvrant en dehors du cadre dormant, ces ferrures d'articulation posent le problème du maintien en applique, avec une certaine étanchéité, de l'ouvrant contre ledit cadre dormant, précisément, à hauteur de leur montant arrière.

Pour remédier à ce problème, il est prévu, selon ce document EP-A-0.364.698, des moyens destinés à appliquer ledit ouvrant contre le cadre dormant, précisément, à hauteur de leur montant arrière, au moment de refermer la porte, fenêtre ou analogue. Ces moyens se présentent sous forme d'un coulisseau qui peut être monté, soit sur la platine support du cadre dormant, soit sur celle de l'ouvrant. La commande en déplacement de ce coulisseau s'effectue sous l'action combinée d'un doigt de commande et d'une came dont l'un équipe le bras de compas principal et dont l'autre se situe à hauteur de l'extrémité avant du coulisseau.

Plus précisément, au moment de refermer l'ouvrant, cette action combinée du doigt de commande et de la came conduit à déplacer ledit coulisseau en direction du montant arrière de l'ouvrant et du cadre dormant. Ainsi, dans le cas du montage de ce coulisseau sur la platine support de l'ouvrant, son extrémité, orientée en direction du montant arrière, est biseautée de manière à s'engager à l'arrière d'une rampe d'appui. Finalement, cette coopération de la rampe d'appui et de l'extrémité biseautée du coulisseau conduit à comprimer l'ouvrant contre le cadre dormant.

Par ailleurs, dans le cas d'une disposition sur la platine support du cadre dormant, le coulisseau vient à se déplacer en direction du montant arrière dudit cadre dormant sous l'action combinée du doigt de commande et de la came au moment de refermer l'ouvrant. Ainsi, ce coulisseau, dont l'extrémité orientée en direction dudit montant arrière de ce cadre dormant est biseautée, vient se positionner à l'avant d'un téton de blocage prolongeant l'axe d'articulation du bras de compas secondaire à l'ouvrant. La progression de ce téton sur la face biseauté de l'extrémité du coulisseau produit la compression dudit ouvrant contre le cadre dormant, précisément, à hauteur de leur montant arrière.

L'inconvénient majeur de ce type de ferrure d'articulation consiste en ce que leurs moyens destinés à appliquer l'ouvrant contre le cadre dormant, à hauteur de leur montant arrière, se limitent, précisément, à cette fonction de compression. Or, l'on observe qu'un moindre jeu au niveau du montant arrière de l'ouvrant, résultant, par exemple, d'un coefficient de raideur atténué du joint d'étanchéité permet, sous l'effet d'impulsions répétées, de décoller, progressivement, ledit montant arrière de l'ouvrant par rapport au cadre dormant et de repousser le coulisseau qu'il se situe sur l'ouvrant ou sur le cadre dormant. On remarque, en effet, qu'au moment de fermer la porte, fenêtre ou analogue, la commande en déplacement du coulisseau est assurée au travers de la combinaison d'un doigt de commande et d'une came. Cependant, c'est sensiblement le même type de coopération d'un doigt de commande et de came qui conduit à la compression de l'ouvrant contre le cadre dormant. Ainsi, il y a tout lieu de considérer qu'en exerçant sur l'ouvrant une action contraire à celle ayant conduit à sa compression contre le cadre dormant, l'on soit en mesure, effectivement, d'assurer, également, le dégagement du coulisseau.

En fait, s'il est exact que cela conduit à une moindre étanchéité de la porte, fenêtre ou analogue, il est non moins vrai que la sécurité est, également, en cause. En effet, une fois le montant arrière de l'ouvrant décalé par rapport au cadre dormant, il est aisé, à un aigrefin d'introduire, au niveau de l'interstice, ainsi créé, un outil en vue de fracturer ladite porte, fenêtre ou analogue.

Une telle ferrure d'articulation est également connue par le document GB-A-2.216.594. En fait, le mode de réalisation décrit dans ce document antérieur correspond au cas où le coulisseau est monté sur la platine support rapportée sur le cadre dormant. La commande en déplacement de ce coulisseau s'effectue sous l'action combinée, d'une part, d'un doigt de commande équipant un bras de compas auxiliaire relié au bras de compas principal et, d'autre part, d'une came se situant à hauteur de l'extrémité avant du coulisseau. Celui-ci comporte, également, à son extrémité arrière, une rampe qui, lors de la fermeture de l'ouvrant et, donc, du déplacement de ce coulisseau, agit sur un ergot associé à un second bras de compas auxiliaire reliant le bras de compas principal au dormant. Cette action de la rampe sur l'ergot permet en fait de comprimer l'ouvrant contre le dormant.

Ainsi, l'invention a pour objet, non seulement, de garantir une bonne étanchéité de l'ouvrant à hauteur de son montant arrière, ceci par rapport au cadre dormant par l'intermédiaire de moyens de compression appropriés, mais, en outre, de produire un verrouillage de cet ouvrant contre ledit cadre dormant précisément à hauteur des montants arrières, de sorte qu'une action tentant à écarter cet ouvrant du cadre dormant, une fois le verrouillage effectué, ne permet pas de modifier la position du coulisseau et, donc, l'intensité de la compression dudit ouvrant contre le cadre dormant.

A noter, à ce propos, que la pression avec laquelle l'ouvrant est appliqué contre le cadre dormant ne doit pas diminuer, même en cas d'altération progressive du joint d'étanchéité, précisément, pour obtenir une étanchéité constante et de qualité. L'invention se propose, également, d'apporter une solution à ce problème.

Finalement, l'invention se propose de remédier à l'ensemble des inconvénients précités. L'invention, telle qu'elle est caractérisée dans la partie caractérisante de la revendication 1, résout ce problème et consiste en une ferrure d'articulation pour porte, fenêtre ou analogue dont l'ouvrant pivote vers l'extérieur par rapport à un cadre dormant, ceci autour d'un axe d'articulation vertical se situant à hauteur des montants arrières, respectivement, de l'ouvrant et du cadre dormant, comprenant, d'une part, un bras de compas principal et un bras de compas secondaire, tous deux étant montés articulés au niveau de l'une de leurs extrémités sur une platine support de dormant apte à être fixée sur la traverse inférieure du cadre dormant et, à hauteur de l'autre de leurs extrémités opposées sur une platine support d'ouvrant, destinée à être rapportée sur la traverse inférieure de l'ouvrant et, d'autre part, des moyens prévus pour appliquer l'ouvrant contre le cadre dormant à hauteur de leur montant arrière, ces moyens étant formés par un coulisseau monté sur la platine support de dormant et comportant un premier élément de verrouillage venant à coopérer avec un deuxième élément de verrouillage équipant l'extrémité arrière de la platine support d'ouvrant, destinée à se situer à proximité dudit axe d'articulation vertical, ceci lors de la commande en déplacement de ce coulisseau sous l'action combinée d'un doigt de commande et d'une came dont l'un équipe la platine support d'ouvrant, l'autre étant solidaire dudit coulisseau, caractérisé par le fait que :
a) lesdits moyens pour appliquer l'ouvrant contre le cadre dormant à hauteur de leur montant arrière, constituent, en outre, des moyens de verrouillage aptes à verrouiller l'ouvrant contre le cadre dormant à hauteur de leur montant arrière, ledit premier élément de verrouillage étant constitué par un galet venant à coopérer avec ledit deuxième élément de verrouillage sous forme d'une gâche à rampe, faisant partie desdits moyens de verrouillage et comportant un prolongement prévu pour se situer dans une direction parallèle au plan de l'ouvrant, dans le sens du montant avant opposé au montant arrière de l'ouvrant et dans lequel s'engage ledit galet en fin de verrouillage ;
b) et que la ferrure d'articulation comporte, en combinaison, des moyens de réglage permettant de moduler l'intensité de la force selon laquelle l'ouvrant vient s'appliquer contre le cadre dormant, ces moyens de réglage étant constitués par ledit galet lequel est associé au coulisseau et se présente sous forme d'un excentrique permettant de modifier, transversalement, sa position sur ledit coulisseau et, donc, la force de rappel imprimée à l'ouvrant lors de la coopération de ce galet avec la gâche à rampe.

Les avantages obtenus grâce à cette invention consistent, essentiellement, en ce que l'on obtient, non seulement, une parfaite étanchéité de l'ouvrant par rapport au cadre dormant, une fois la porte ou fenêtre refermée, mais, en outre, une garantie de sécurité accrue dans le cadre de ce type de porte ou fenêtre équipé de ferrures d'articulation disposées en feuillure de l'ouvrant et du cadre dormant.

D'autres buts et avantages de la présente invention apparaîtront au cours de la description qui va suivre et dont la compréhension sera facilitée en se référant aux dessins joints en annexe :
- la figure 1 est une vue en élévation de la ferrure d'articulation conforme à l'invention ;
- la figure 2 est une représentation en plan de cette ferrure d'articulation et correspondant à une position d'ouverture de l'ouvrant par rapport au cadre dormant ;
- la figure 3 est une représentation de cette ferrure d'articulation dans une position en cours de fermeture de l'ouvrant ;
- la figure 4 est une représentation en plan de la ferrure d'articulation lorsque l'ouvrant est refermé ;
- la figure 5 correspond à une représentation éclatée des pièces composant la ferrure d'articulation.

Telle que représentée dans les différentes figures, la présente invention est relative à une ferrure d'articulation 1 pour porte, fenêtre ou analogue dont l'ouvrant 2 vient à pivoter vers l'extérieur et autour d'un axe vertical par rapport à un cadre dormant 3. Ce type d'ouverture est, généralement, dit à l'anglaise.

Plus précisément, cet ouvrant 2 de ces portes, fenêtres ou analogues s'ouvrant à l'anglaise, est, habituellement, à recouvrement partiel du cadre dormant 3 c'est-à-dire qu'il comporte en périphérie, un rebord 4 venant en applique, en position de fermeture, sur la face externe 5 dudit cadre dormant 3.

Par ailleurs et en raison précisément, de cette rotation vers l'extérieur de l'ouvrant 2, cette ferrure d'articulation est disposée en feuillure de la porte, fenêtre ou analogue et, plus particulièrement, entre les traverses inférieures et celles supérieures dudit ouvrant 2 et du cadre dormant 3. En réalité la ferrure d'articulation basse est sensiblement identique à celle employée à la partie haute de la porte ou fenêtre. Il peut, cependant y avoir une distinction au niveau de la résistance des pièces qui les composent sachant que la ferrure d'articulation basse est généralement amenée à supporter le poids de l'ouvrant 2.

Ainsi, une telle ferrure d'articulation 1 comporte un bras de compas principal 6 et un bras de compas secondaire 7 présentant l'une de leurs extrémités 8, 9 montée articulée sur une platine support de dormant 10 venant à être fixée sur la traverse inférieure ou supérieure 11 du cadre dormant 3. Quant au niveau de leur extrémité opposée 12, 13, ce bras de compas principal 6 et le bras de compas secondaire 7 sont montés pivotants sur une platine support d'ouvrant 14 rapportée sur la traverse inférieure ou supérieure 15 de l'ouvrant 2.

Les bras de compas principal 6 et secondaire 7 ont pour fonction, essentiellement, d'une part, d'assurer le pivotement autour d'un axe vertical de l'ouvrant 2 par rapport au cadre dormant 3 et, d'autre part, d'engendrer, au cours de cette rotation, une légère projection de l'ouvrant 2 en dehors de ce cadre dormant 3 de sorte que le rebord périphérique 4 ne vienne à gêner cette rotation en venant en appui sur la face externe 5 dudit cadre dormant 3.

Ainsi, le bras de compas secondaire 7 vient à se situer, par rapport au bras de compas principal 6, au plus près des montants arrières 16, 17, respectivement de l'ouvrant 2 et du cadre dormant 3.

En fait, le problème posé par ces ferrures d'articulation, pour porte ou fenêtre s'ouvrant à l'anglaise, est lié aux difficultés qu'elles ont à assurer, en position de fermeture de la porte ou fenêtre, le maintien, en applique et avec une certaine pression, de l'ouvrant 2 contre le cadre dormant 3, précisément à hauteur de leur montant arrière 16, 17. De plus, se greffe là-dessus le problème de la constance de cette force d'application et de compression de l'ouvrant sur le cadre dormant, sachant qu'en raison des tolérances de fabrication tant de la menuiserie que de ces ferrures d'articulation, il peut y avoir des variations d'une porte ou fenêtre à l'autre.

La présente invention se propose, précisément, d'apporter une solution à ces problèmes et, pour cela, consiste à équiper la ferrure d'articulation 1 de moyens 18 pour verrouiller et appliquer contre le cadre dormant 3, ledit ouvrant 2 à hauteur de leur montant arrière 16, 17, ces moyens 18 étant formés, plus particulièrement, par un coulisseau 19 venant à être monté sur la platine support de dormant 10.

En fait, ce coulisseau 19 comporte un galet 20 du côté de son extrémité 21 orientée en direction de ces montants arrières 16, 17, ce galet 20 étant susceptible de coopérer initialement avec une rampe disposée, en concordance, à l'extrémité arrière 23 de la platine support d'ouvrant 14. En fait, cette rampe fait partie d'une gâche à rampe 22 dans laquelle s'engage le galet 20 en fin de verrouillage.

Ainsi, selon le mode de réalisation illustré sur les dessins, le galet 20 se présente saillant par rapport à la face apparente 24 du coulisseau 19.

Ce galet 20 vient, au moment de la fermeture de l'ouvrant 2, à s'engager dans ladite gâche à rampe 22 se présentant sous forme soit d'une découpe 25 aménagée dans le chant longitudinal 26 de la platine support d'ouvrant 14, chant longitudinal 26 orienté en direction du cadre dormant 3 et donc vers l'intérieur de l'habitation, soit d'une pièce rapportée sur cette platine support d'ouvrant 14 et dont la hauteur correspond à un écartement 40 existant entre les platines support 10, 14 ceci en position de fermeture de la porte, fenêtre ou analogue. Cette gâche à rampe 22 comporte un prolongement 27 ceci dans une direction parallèle au plan de l'ouvrant 2 et dans le sens du montant avant opposé au montant arrière 16 de l'ouvrant 2, dans lequel, précisément, s'engage le galet 20 en fin de verrouillage.

En fait, la commande de déplacement de ce coulisseau 19 lors de cette fermeture est obtenue au travers d'un doigt de commande 28 associé à la platine support d'ouvrant 14, à son extrémité 29, opposée à l'extrémité 23 munie de la gâche à rampe 22, ce doigt de commande 28 venant à coopérer avec une came 30 solidaire de l'extrémité concordante 31 du coulisseau 19.

Plus précisément, au moment de refermer la porte ou fenêtre, le doigt de commande 28 vient à s'engager dans une découpe 32 usinée, en biais, dans le chant longitudinal 33 orienté en direction de l'ouvrant 2, du coulisseau 19 et formant, par conséquent, la came 30. Tout en progressant dans cette découpe 32, ce doigt de commande 28 assure le déplacement axial du coulisseau 19 sur la platine support de dormant 10, ceci dans la direction du montant avant de l'ouvrant 2 et du cadre dormant 3, de sorte que le galet 20, placé sur ce coulisseau 19, s'insère dans la gâche à rampe 22 se situant à l'extrémité 23 de la platine support d'ouvrant 14.

Par ailleurs, la découpe 32, formant la came 30 peut être aménagée dans une pièce additionnelle 32A rapportée, tel qu'illustré dans la figure 1, sur la face apparente 24 et à cette extrémité 31 du coulisseau 19 ceci en vue de garantir une meilleure tenue mécanique de ce dernier.

De plus et selon l'invention, la ferrure d'articulation 1 comporte, également, des moyens de réglage 34 permettant de moduler l'intensité de la force selon laquelle l'ouvrant 2 vient à s'appliquer contre le cadre dormant 3.

Ces moyens de réglage sont constitués, substantiellement et selon un mode de réalisation préférentiel de la présente invention par le galet 20 se situant au niveau de l'extrémité 21 du coulisseau 19. En effet, ce galet 20 est constitué par un excentrique qui, lorsque sa position vient à se modifier transversalement sur ledit coulisseau 19, entraîne, en raison de sa coopération avec la gâche à rampe 22 située sur la platine support d'ouvrant 14, une modification de force de rappel imprimée au dit ouvrant 2 au moment de la fermeture de la porte, fenêtre ou analogue.

Le coulisseau 19 étant apposé sur la face apparente 35 d'une platine support 10 disposée sur la traverse inférieure du cadre dormant 3, donc sur la face sur laquelle vient, également, à être montée articulée l'une des extrémités 8, 9 respectivement, du bras de compas principal 6 et du bras de compas secondaire 7, ce coulisseau 19 comporte, nécessairement, dans son chant longitudinal 33 orienté en direction dans laquelle s'étendent ces bras de compas 6, 7, des découpes ou ébrasements 36, 37 au droit de ce montage articulé dudit bras de compas principal 6 et du bras de compas secondaire 7 sur cette platine support de dormant 10.

Toutefois, ces découpes ou ébrasements 36, 37 ont, bien entendu, pour conséquence, de fragiliser ce coulisseau 19. Selon l'invention, celui-ci est consolidé au travers d'une aile verticale 38 se situant sur son chant longitudinal 39 opposé au chant longitudinal 33 comportant les ébrasements 36, 37 ou encore la découpe 32 formant la came 30. La hauteur de cette aile verticale 38 est réduite à l'écartement 40 existant entre les platines supports 10, 14 ceci en position de fermeture de la porte, fenêtre ou analogue.

En fait, cette aile verticale 38 présente un autre intérêt, à savoir qu'elle constitue, au moment de la fermeture de cette porte, fenêtre ou analogue, une butée de protection contre laquelle viennent s'appuyer le bras de compas principal 6 et le bras de compas secondaire 7. Par conséquent, elle préserve la feuillure du cadre dormant 3 du contact desdits bras de compas principal 6 et secondaire 7.

Bien entendu, le montage coulissant de ce coulisseau 19 sur une platine support de dormant 10 peut être obtenu par tout moyen approprié. Ainsi et selon le mode de réalisation illustré sur les dessins joints en annexes, ces moyens de liaison peuvent se présenter sous forme de boutonnières consistant en la réalisation, dans ledit coulisseau 19, de lumières oblongues 41, 42 dans lesquelles s'engagent des tétons de guidage 43, 44 associés à la platine support de dormant 10 recevant ce coulisseau 19.

A noter, de plus, que selon le mode de réalisation présenté dans les figures des dessins ci-joints, la platine support 10 présente, à son extrémité 45 orientée en direction du montant arrière 17 du cadre dormant 3, une aile repliée à la verticale 46, venant à agir, telle une rampe, avec l'extrémité libre 47 de la platine support 14 appliquée à l'ouvrant 2 au moment de la fermeture de la porte, fenêtre ou analogue.

En fait et selon l'invention, cette coopération des platines supports 10, 14, au travers de leurs extrémités particulières 45, 47 n'a pas pour but d'assurer intégralement, la fonction de compression de l'ouvrant 2 contre le cadre dormant 3 au moment de la fermeture, cette fonction étant, plus particulièrement, laissée à la charge du coulisseau 19. Toutefois, elle permet d'assurer un prépositionnement de cet ouvrant 2 par rapport au cadre dormant 3 de sorte que, quel que soient les jeux susceptibles de naître par la suite au niveau des liaisons articulées des bras de compas principal 6 et secondaire 7 sur les différentes platines supports 10, 14, l'on soit certain, au moment de la fermeture, que le galet 20 s'insère convenablement dans la gâche à rampe 22 en vue d'assurer, finalement, la compression de l'ouvrant 2 contre le cadre dormant 3 selon une force prédéterminée et invariable.

Au travers de la description qui précède, l'on constate que la présente invention a su résoudre, de manière efficace et simple, un problème qui a persisté, jusqu'à présent, au niveau des ferrures d'articulation connues dans l'état antérieur de la technique pour porte, fenêtre ou analogue s'ouvrant à l'anglaise.

## Revendications

1. Ferrure d'articulation pour porte, fenêtre ou analogue dont l'ouvrant (2) pivote vers l'extérieur par rapport à un cadre dormant (3), ceci autour d'un axe d'articulation vertical se situant à hauteur des montants arrières (16, 17), respectivement, de l'ouvrant (2) et du cadre dormant (3), comprenant, d'une part, un bras de compas principal (6) et un bras de compas secondaire (7), tous deux étant montés articulés, au niveau de l'une de leurs extrémités (8, 9) sur une platine support de dormant (10) apte à être fixée sur la traverse inférieure du cadre dormant (3) et, à hauteur de l'autre de leurs extrémités opposées (12, 13) sur une platine support d'ouvrant (14), destinée à être rapportée sur la traverse inférieure de l'ouvrant (2) et, d'autre part, des moyens (18) prévus pour appliquer l'ouvrant (2) contre le cadre dormant (3) à hauteur de leur montant arrière (16, 17), ces moyens (18) étant formés par un coulisseau (19) monté sur la platine support de dormant (10) et comportant un premier élément de verrouillage (20) venant à coopérer avec un deuxième élément de verrouillage (25, 27) équipant, l'extrémité arrière (23) de la platine support d'ouvrant (14), destinée à se situer à proximité dudit axe d'articulation vertical, ceci lors de la commande en déplacement de ce coulisseau (19) sous l'action combinée d'un doigt de commande (28) et d'une came (30) dont l'un (28) équipe la platine support d'ouvrant (14), l'autre (30) étant solidaire dudit coulisseau (19), caractérisée par le fait que :
a) lesdits moyens (18) pour appliquer l'ouvrant (2) contre le cadre dormant (3) à hauteur de leur montant arrière (16, 17) constituent, en outre, des moyens de verrouillage aptes à verrouiller l'ouvrant (2) contre le cadre dormant (3) à hauteur de leur montant arrière (16, 17), ledit premier élément de verrouillage étant constitué par un galet (20) venant à coopérer avec ledit deuxième élément de verrouillage (22) sous forme d'une gâche à rampe faisant partie desdits moyens de verrouillage et comportant un prolongement (27) prévu pour se situer dans une direction parallèle au plan de l'ouvrant (2), dans le sens du montant avant opposé au montant arrière (16) de l'ouvrant (2) et dans lequel s'engage ledit galet (20) en fin de verrouillage ;
b) et que la ferrure d'articulation comporte, en combinaison, des moyens de réglage (34) permettant de moduler l'intensité de la force selon laquelle l'ouvrant (2) vient s'appliquer contre le cadre dormant (3), ces moyens de réglage (34) étant constitués par ledit galet (20) lequel est associé au coulisseau (19) et se présente sous forme d'un excentrique permettant de modifier, transversalement, sa position sur ledit coulisseau (19) et, donc, la force de rappel imprimée à l'ouvrant (2) lors de la coopération de ce galet (20) avec la gâche à rampe (22).

2. Ferrure d'articulation selon la revendication 1, caractérisée par le fait que la gâche à rampe (22) se présente sous forme soit d'une découpe (25) aménagée dans le chant longitudinal (26) de ladite platine support d'ouvrant (14), ce chant longitudinal (26) étant celui orienté en direction du coulisseau (19), soit d'une pièce rapportée sur ladite platine support d'ouvrant (14), ladite découpe (25) ou pièce rapportée comportant, par ailleurs, le prolongement (27) dans lequel est susceptible de s'engager le galet (20) lors du déplacement du coulisseau (19) au moment de la fermeture de la porte, fenêtre ou analogue.

3. Ferrure d'articulation selon les revendications 1 et 2, caractérisée par le fait que la came (30) se présente sous forme d'une découpe (32) usinée en biais, dans le chant longitudinal (33) du coulisseau (19), découpe (32) dans laquelle est susceptible de s'insérer le doigt de commande (28) associé, à la platine support d'ouvrant (14) au moment de la fermeture de la porte, fenêtre ou analogue.

4. Ferrure d'articulation selon la revendication 3, caractérisée par le fait que la découpe (32), formant la came (30) est aménagée dans une pièce additionnelle (32A) rapportée sur la face apparente (24) du coulisseau (19) en vue, de consolider ce coulisseau (19) à son extrémité (31) destinée à être orientée en direction du montant avant de l'ouvrant (2) et du cadre dormant (3), de la porte, fenêtre ou analogue.

5. Ferrure d'articulation selon la revendication 1, caractérisée par le fait que le coulisseau (19) apposé sur la face apparente (35) de la platine support de dormant (10) comporte, dans son chant longitudinal (33), orienté en direction dans laquelle s'étendent le bras de compas principal (6) et le bras de compas secondaire (7), des découpes ou ébrasements (36, 37) au droit du montage articulé dudit bras de compas principal (6) et du bras secondaire (7) sur cette platine support de dormant (10).

6. Ferrure d'articulation selon la revendication 5, caractérisée par le fait que le coulisseau (19) est consolidé au travers d'une aile verticale (38) se situant sur son chant longitudinal (39) opposé au chant longitudinal (33) comportant les ébrasements (36, 37).

7. Ferrure d'articulation selon la revendication 6, caractérisée par le fait que l'aile verticale (38) présente une hauteur (40) correspondant à l'écartement respecté entre les platines supports de dormant (10) et d'ouvrant (14).

8. Ferrure d'articulation selon la revendication 1, caractérisée par le fait que le coulisseau (19) est monté coulissant sur une platine support de dormant (10) au moyen de boutonnières se présentant sous forme de lumières oblongues (41, 42) aménagées dans ledit coulisseau (19) et dans lesquelles viennent à s'engager des tétons de guidage (43, 44) associés à la platine support de dormant (10) recevant ce coulisseau (19).

9. Ferrure d'articulation selon la revendication 1, caractérisée par le fait que l'une des platines support de dormant (10) ou d'ouvrant (14) présente, à son extrémité (45) destinée à être orientée en direction du montant arrière (16, 17) respectivement de l'ouvrant (2) et du cadre dormant (3), une aile repliée à la verticale (46) venant à agir, telle une rampe, avec l'extrémité libre (47) de l'autre platine support respectivement d'ouvrant (14) ou de dormant (10) lors de la fermeture de la porte, fenêtre ou analoque, en vue d'assurer un prépositionnement de l'ouvrant (2) par rapport audit cadre dormant (3), à hauteur de leurs montants arrières (16, 17).

## Claims

1. Hinging fitting for a door, window or the like the leaf (2) of which pivots outwards with respect to a sash-frame (3), this about a vertical hinging axis located at the level of the rear stiles (16, 17) of the leaf (2) and the sash-frame (3), respectively, comprising, on the one hand, a main strut arm (6) and a secondary strut arm (7), both being hingedly fitted, at the level of their one end (8, 9), on a sash-frame bearing-plate (10) capable of being secured to the lower rail of the sash-frame (3) and, at the level of their other opposite end (12, 13), on a leaf bearing-plate (14) aimed at being inserted on the lower rail of the leaf (2), and, on the other hand, means (18) for applying the leaf (2) against the sash-frame (3) at the level of their rear stile (16, 17), these means (18) being formed by a sliding block (19) fitted on the sash-frame bearing-plate (10) and including a first locking member (20) co-operating with a second locking member (25, 27) the rear end (23) of the leaf bearing-plate (14) is provided with, aimed at being located in the vicinity of said vertical hinging axis, this when this sliding block (19) is operated to move under the combined action of a driving pawl (28) and a cam (30), one (28) of which is provided for on the leaf bearing-plate (14), the other (30) of which being integral with said sliding block (19), characterized in that:
a) said means (18) for applying the leaf (2) against the sash-frame (3) at the level of their rear stile (16, 17) furthermore form locking means capable of locking the leaf (2) against the sash-frame (3) at the level of their rear stile (16, 17), said first locking member being formed by a roller (20) co-operating with said second locking member (22) in the shape of a keeper with a slope being part of said locking means and including an extension (27), aimed at being located in a direction parallel to the plane of the leaf (2), in the direction of the front stile as opposite the rear stile (16) of the leaf (2), into which engages said roller (20) at the end of the locking process,
b) and that the hinging fitting includes, in combination, adjusting means (34) allowing to modulate the intensity of the force with which the leaf (2) is applied against the sash-frame (3), these adjusting means (34) being formed by said roller (20) which is associated with the sliding block (19) and is in the shape of an eccenter allowing to transversally change its position on said sliding block (19) and, hence, the restoring force imparted to the leaf (2) during the co-operation of this roller (20) with the keeper with a slope (22).

2. Hinging fitting according to claim 1, characterized in that the keeper with a slope (22) is in the shape of either a cut-out (25) provided for in the longitudinal edge (26) of said leaf bearing-plate (14), this longitudinal edge (26) being the one oriented towards the slide block (19), or a part inserted on said leaf bearing-plate (14), said cut-out (25) or inserted part furthermore including the extension (27) into which the roller (20) is capable of engaging during the movement of the slide block (19) when closing the door, window or the like.

3. Hinging fitting according to claim 1 and 2, characterized in that the cam (30) is in the shape of a sloped cut-out (32) provided for in the longitudinal edge (33) of the sliding block (19), in which cut-out (32) the driving pawl (28) associated with the leaf bearing-plate (14) is capable of engaging when closing the door, window or the like.

4. Hinging fitting according to claim 3, characterized in that the cut-out (32) forming the cam (30) is provided for in an additional part (32A) inserted on the visible face (24) of the sliding block (19), with a view to strengthen this sliding block (19) at its end (31) intended for being oriented towards the front stile of the leaf (2) and the sash-frame (3) of the door, window or the like.

5. Hinging fitting according to claim 1, characterized in that the slide block (19) inserted on the visible face (35) of the sash-frame bearing-plate (10) includes, in its longitudinal edge (33) oriented in the direction in which the main strut arm (6) and the secondary strut arm (7) extend, cut-outs or splayings (36, 37) in front of the hingedly fitting of said main strut arm (6) and the secondary strut arm (7) onto said sash-frame bearing-plate (10).

6. Hinging fitting according to claim 5, characterized in that the slide block (19) is strengthened through a vertical wing (38) located on its longitudinal edge (39) opposite the longitudinal edge (33) including the splayings (36, 37).

7. Hinging fitting according to claim 6, characterized in that the vertical wing (38) has a height corresponding to the distance (40) maintained between the sash-frame bearing-plate (10) and the leaf bearing-plate (14).

8. Hinging fitting according to claim 1, characterized in that the slide block (19) is slidingly fitted on a sash-frame bearing-plate (10) by means of buttonholes in the shape of elongated slots (41, 42) provided for in said slide block (19) and into which engage guiding studs (43, 44) associated with the sash-frame bearing-plate (10) receiving this slide block (19).

9. Hinging fitting according to claim 1, characterized in that one among the sash-frame bearing-plate (10) or the leaf bearing-plate (14) has, at its end (45) intended to be oriented towards the rear stile (16, 17) of the leaf (2) and the sash-frame (3), respectively, a wing (46), folded back according to the vertical line, which acts as a slope, when closing the door, window or the like, on the free end (47) of the other among the leaf bearing-plate (14) or the sash-frame bearing-plate (10), with a view to ensure a pre-positioning of the leaf (2) with respect to said sash-frame (3), at the level of their rear stiles (16, 17).

## Patentansprüche

1. Gelenkbeschlag für Türen, Fenster oder dergleichen, deren Flügel (2) bezüglich eines Rahmens nach außen (3) schwenkt, und zwar um eine im Bereich der hinteren Pfosten (16, 17) des Flügels (2) bzw. des Rahmens (3) befindliche, senkrechte Gelenkachse, umfassende, einerseits, einen Hauptfaltarm (6) und einen Sekundärfaltarm (7), wobei die beiden im Bereich ihres einen Endes (8, 9) gelenkig auf einer Rahmen-Tragplatte (10), die geeignet ist, an die untere Querleiste des Rahmens (3) befestigt zu werden, und, im Bereich ihres anderen, gegenüberliegenden Endes (12, 13), an eine Flügel-Tragplatte (14), die dazu bestimmt ist, an die untere Querleiste des Flügels (2) angesetzt zu werden, montiert sind und, andererseits, Mittel (18) um den Flügel (2) gegen den Rahmen (3) im Bereich deren hinteren Pfosten (16, 17) anzudrücken, wobei diese Mittel (18) aus einem auf der Rahmen-Tragplatte (10) montierten Schieber (19) besteht, der einen ersten Sperrteil (20) umfaßt, der mit einem zweiten Sperrteil (25, 27) zusammenwirkt, mit dem das hintere Ende (23) der Flügel-Tragplatte (14) versehen ist, das dazu bestimmt ist, sich in der Nähe der genannten senkrechten Gelenkachse zu befinden und zwar bei der Betätigung zum Bewegen dieses Schiebers (19) unter der kombinierten Wirkung eines Betätigungsfingers (28) und eines Nockens (30), von denen der eine (28) auf der Flügel-Tragplatte (14) vorgesehen, wobei der andere (30) fest mit dem genannten Schieber (19) verbunden ist, dadurch gekennzeichnet, daß:
a) die genannten Mittel (18) zum Andrücken des Flügels (2) gegen den Rahmen (3) im Bereich deren hinteren Pfosten (16, 17) außerdem Sperrmittel bilden, die geeignet sind, den Flügel (2) gegen den Rahmen (3) im Bereich deren hinteren Pfosten (16, 17) fest anzuziehen, wobei der genannte erste Sperrteil aus einer Laufrolle (20) besteht, die mit dem gennanten, als ein Schließblech mit einer Steigung ausgestalteten zweiten Sperrteil (22) zusammenwirkt, der Teil der genannten Sperrmittel ist und eine Verlängerung (27) umfaßt, die dazu bestimmt ist, sich in einer in der Richtung des dem hinteren Pfosten (16) gegenüberliegen vorderen Pfostens des Flügels (2) mit der Ebene des Flügels (2) gleichlaufenden Ebene zu befinden und in die die genannte Laufrolle (20) am Ende des Verriegelungsvorgangs hineinführt,
b) und daß der Gelenkbeschlag in Kombination Einstellmittel (34) umfaßt, die es erlauben, die Intensität des Drucks, mit dem der Flügel (2) gegen den Rahmen (3) angedrückt wird, zu modulieren, wobei diese Einstellmittel (34) aus der genannten Laufrolle (20) bestehen, die dem Schieber (19) zugeordnet und als ein Exzenter ausgestaltet ist, der es erlaubt, deren Lage auf dem genannten Schieber (19) in Querrichtung und, demzufolge, die dem Flügel (2) während der Zusammenwirkung dieser Laufrolle (20) mit dem Schließblech mit Steigung (22) mitgeteilte Rückstellkraft zu ändern.

2. Gelenkbeschlag nach Anspruch 1, dadurch gekennzeichnet, daß das Schließblech mit Steigung (22) als entweder ein Ausschnitt (25), mit dem der Längsrand (26) der genannten Flügel-Tragplatte (14) versehen ist, wobei dieser Längsrand (26) derjenige ist, der dem Schieber (19) zugewandt ist, oder als ein an der genannten Flügel-Tragplatte (14) angesetzter Teil ausgestaltet ist, wobei der genannte Ausschnitt (25) oder angesetzte Teil außerdem die Verlängerung (27) umfaßt, in die die Laufrolle (20) geeignet ist, während der Bewegung des Schiebers (19) beim Schließen der Tür, des Fensters oder dergleichen hineinzuführen.

3. Gelenkbeschlag nach Anspruch 1 und 2, dadurch gekennzeichnet, daß der Nocken (30) als ein geneigt verarbeiteter Ausschnitt (32), mit dem der Längsrand (33) des Schiebers (19) versehen ist, ausgestaltet ist, Ausschnitt (32), in den der der Flügel-Tragplatte (14) zugeordnete Betätigungsfinger (28) geeignet ist, beim Schließen der Tür, des Fensters oder dergleichen hineinzuführen.

4. Gelenkbeschlag nach Anspruch 3, dadurch gekennzeichnet, daß der den Nocken (30) bildende Ausschnitt (32) in einem, an der sichtbaren Fläche (24) des Schiebers (19) angesetzten, zusätzlichen Teil (32A) vorgesehen ist, zwecks des Verstärkens dieses Schiebers (19) an seinem Ende (31), das dazu bestimmt ist, dem vorderen Pfosten des Flügels (2) und des Rahmens (3) der Tür, des Fensters oder dergleichen zugewandt zu werden.

5. Gelenkbeschlag nach Anspruch 1, dadurch gekennzeichnet, daß der an der sichtbaren Fläche (35) der Rahmen-Tragplatte (10) angesetzte Schieber (19) an seinem, in derjenigen Richtung, in der sich der Hauptfaltarm (6) und der Sekundärfaltarm (7) erstrecken, gerichteten Längsrand (33) gegenüber der gelenkigen Montage des genannten Hauptfaltarmes (6) und des Sekundärfaltarmes (7) auf der genannten Rahmen-Tragplatte (10) Ausschnitte bzw. Ausschrägungen (36, 37) umfaßt.

6. Gelenkbeschlag nach Anspruch 5, dadurch gekennzeichnet, daß der Schieber (19) durch einen senkrechten Flügel (38) verstärkt ist, der sich an seinem, dem Längsrand (33), der die Ausschrägungen (36, 37) umfaßt, gegenüberliegen Längsrand (39) befindet.

7. Gelenkbeschlag nach Anspruch 6, dadurch gekennzeichnet, daß der senkrechten Flügel (38) eine dem zwischen der Rahmen-Tragplatte (10) und der Flügel-Tragplatte (14) aufrechterhaltenen Abstand (40) entsprechende Höhe aufweist.

8. Gelenkbeschlag nach Anspruch 1, dadurch gekennzeichnet, daß der Schieber (19) mittels Knopflöcher, die als in diesem Schieber (19) vorgesehene, längliche Schlitze (41, 42), in die der Rahmen-Tragplatte (10), die diesen Schieber (19) aufnimmt, zugeordnete Führungswarzen (43, 44) hineinführen, verschiebbar auf einer Rahmen-Tragplatte (10) montiert ist.

9. Gelenkbeschlag nach Anspruch 1, dadurch gekennzeichnet, daß eine der Rahmen-Tragplatte (10) bzw. Flügel-Tragplatte (14) an ihrem Ende (45), das dazu bestimmt ist, dem hinteren Pfosten (16, 17) des Flügels (2) bzw. des Rahmens (3) zugewandt zu werden, einen der Senkrechten gemäß umgefalteten Flügel (46) umfaßt, der beim Schließen der Tür, des Fensters oder dergleichen wie eine Steigung mit dem freien Ende (47) der anderen der Flügel-Tragplatte (14) bzw. Rahmen-Tragplatte (10) zusammenwirkt, zwecks des Sicherns einer Vorpositionierung des Flügels (2) bezüglich des genannten Rahmens (3) im Bereich deren hinteren Pfosten (16, 17).
